# EUROPÄISCHE PATENTSCHRIFT

(11) **EP 0 205 088 B1**
(45) Veröffentlichungstag und Bekanntmachung des Hinweises auf die Patenterteilung: **31.01.1990**
(21) Anmeldenummer: 86107579.4
(22) Anmeldetag: 02.06.1986
(51) Int. Cl.: C11D 1/65, C11D 1/86, C11D 17/00, C11D 3/37

(54) **Waschverfahren für empfindliche Textilien**
Washing process for delicate textiles
Procédé de lavage pour matières textiles délicates

(30) Priorität: 10.06.1985 DE 3520710
(43) Veröffentlichungstag der Anmeldung: 17.12.1986
(73) Patentinhaber: Henkel Kommanditgesellschaft auf Aktien, 40191 Düsseldorf (DE)
(72) Erfinder: Wilsberg, Heinz Manfred, D-5000 Köln 60 (DE)

(56) Entgegenhaltungen:
- EP-A- 0 170 144
- FR-A- 2 328 041
- FR-A- 2 378 852

## Beschreibung

Waschmittel, die auch zur schonenden Reinigung hochempfindlicher Textilien aus wolle oder Seide geeignet sein sollen, sind an sich bekannt. Sie reagieren im allgemeinen neutral bis schwach alkalisch und enthalten,neben synthetischen anionischen Tensiden, wie Alkylbenzolsulfonat, Fettalkoholsulfat oder Alkylglykolethersulfat, vielfach noch nichtionische oder kationische Verbindungen. Die nichtionischen Tenside sollen das Reinigungsvermögen steigern, während die kationischen Verbindungen die Weichheit und den Griff der gewaschenen Textilien verbessern sollen. Es hat sich jedoch gezeigt, daß Waschmittel, die als synthetisches anionisches Tensid ausschließlich Alkylbenzolsulfonat enthalten, bei empfindlichen waschbaren Wollsorten, insbesondere Merino- und Angorawolle, bei wiederholter Anwendung die Faserstruktur beeinträchtigen können, während z.B. Fettalkoholsulfate bei den notwendigen niedrigen Waschtemperaturen nur unzureichend waschen. Nichtionische Tenside haben sich in diesen Fällen ebenfalls als weniger günstig erwiesen, da damit gewaschene empfindliche Wolltextilien sich vergleichsweise hart und spröde anfühlen. Diese Effekte können sich bei einem Einsatz in Waschmaschinen noch erheblich steigern. Ein Zusatz von weichmachenden kationischen Tensiden, wie er für solche Zwecke empfohlen wird, vermag den Griffverlust nur unvollständig auszugleichen und führt bei gleichzeitiger Gegenwart anionischer Tenside zu einem Rückgang an Waschkraft.

Auch Zusätze an Buildersalzen, wie schwach alkalisch reagierende Pyrophosphate oder freies Alkanolamin, sind zur Steigerung der Waschkraft schon empfohlen worden, jedoch führt ihre Anwendung bei besonders empfindlichen Wollgeweben bzw. -gewirken ebenfalls zu einem Qualitätsverlust. Fettsäuremono- und -diethanolamide sind gleichfalls bekannte Zusätze zu Feinwaschmitteln. Ihre hohe Schaumaktivität führt jedoch dazu, daß die Waschflüssigkeit bei einem Einsatz in Waschmaschinen, insbesondere in Waschautomaten mit horizontal gelagerter Trommel, vielfach überschäumt. Dies gilt insbesondere bei Anwesenheit schaumaktiver Aniontenside.

Aus FR-A-2 378 852 (DE-A-2 702 998, US-A-4 153 570) sind flüssige Waschmittel bekannt, deren Tensidkomponente aus Alkylbenzolsulfonat, AIkylethersulfat, Seife und großen Anteilen an nichtionischen Tensiden vom Typ der Polyglykolether-Derivate besteht. Ferner enthalten sie von C12-C16-Fettsäuren abgeleitete Fettsäurediethanolamide. FR-A-2 328 041 (DE-A-2 646 057, US-A-4 075 118) beschreibt flüssige Waschmittel, die 10 bis 50 Gew.-% anionische Tenside und 10 bis 50 Gew.-% nichtionische Tenside sowie 0,01 bis 5 Gew.-% eines selbstemulgierenden Schauminhibitors auf Silikonbasis enthält. Unter diesen selbstemulgierenden Silikonen werden in erster Linie Polysiloxane mit einem Gehalt an Polyglykolethergruppen verstanden.

Weiterhin wird von einem qualitativ hochwertigen Wollwaschmittel gefordert, daß es bei seiner Anwendung nicht zum Ausbluten der Textilfarben kommt. Nur solche Wollwaschmittel, die gegenüber 12 ausgewählten Textilanfärbungen bestimmte Mindestanforderungen erfüllen, gelten als unbedenklich und dürfen das Wollsiegel des IWS (Internationales Woll-Sektretariat mit Sitz in London und Düsseldorf) führen. Es galt daher, ein Mittel zu entwickeln, das diesen gesteigerten Anforderungen genügt.

Die Erfindung ist geeignet, die vorstehend geschilderten Nachteile zu vermeiden. Gegenstand der Erfindung ist die Verwendung eines flüssigen, von anorganischen Gerüstsalzen und optischen Aufhellern freien, einen pH-Wert von 6 bis 8 aufweisenden Mittels der Zusammensetzung
(a) 5 bis 15 Gew.-% Alkylglykolethersulfat-Natriumsalz aus primären C₁₂-C₁₈-Alkoholen mit durchschnittlich 1 bis 3 Ethylenglykolethergruppen,
(b) 15 bis 22 Gew.-% Natrium-alkylbenzolsulfonat mit linearer, 10 bis 14 C-Atome aufweisender Alkylkette,
(c) 0,5 bis 5 Gew.-% Fettsäuremonoethanolamid aus C↑2-C↑ε•Fettsäuren, deren Anteil an gesättigten C₁₂-C₁₄-Fettsäuren wenigstens 50 Mol-% beträgt,
(d) 0,05 bis 0,5 Gew.-% an emulgiertem Silikonentschäumer, bestehend aus einem Gemisch eines Organopolysiloxans, 1 bis 10 Gew.-%, bezogen auf die Komponente (d) einer feinteiligen, vorzugsweise silanierten Kieselsäure und eines Emulgiermittels,
(e) 0 bis 5 Gew.-% an nichtoberflächenaktiven Waschmittelzusätzen,
(f) Rest Wasser,
   wobei die Gesamtmenge der Komponenten (a) + (b) 20 bis 30 Gew.-% und das Gewichtsverhältnis der Komponenten (a) + (b) zu Komponente (c) 4 : 1 bis 25: 1 beträgt, als Waschmittel für Textilien aus Wolle und Seide.

Die Komponente (a) leitet sich von Fettalkoholen bzw. Fettalkoholgemischen natürlichen oder synthetischen Ursprungs ab, die linear oder gegebenenfalls in 2-Stellung methylverzweigt (Oxo-Rest) sein können. Geeignete Fettalkohole sind in erster Linie Lauryl-, Myristyl-, Cetyl- und Stearylalkohol sowie deren Gemische. Das statistische Mittel liegt zweckmäßigerweise bei C₁₂-C₁₄. Die Zahl der Ethylenglykolethergruppen beträgt im statistischen Mittel 1 bis 3, vorzugsweise 2, d.h. es können, wie bei einer technischen Alkoxylierung üblich, auch geringe Anteile an nicht ethoxylierten Alkoholen bzw. Ethoxylaten mit mehr als 3 Glykolethergruppen vorliegen. Die durch Sulfatierung aus diesen Alkyl-(poly)-glykolethern hergestellten Schwefelsäurehalbester liegen in Form des Natriumsalzes vor. Der Anteil der Mittel an dieser Tensidkomponente beträgt vorzugsweise 7 bis 13 Gew.-% und insbesondere 8 bis 12 Gew.-%.

Als Komponente (b) wird Natriumalkylbenzolsulfonat mit linearen, 10 bis 14 C-Atomen enthaltenden Alkylketten eingesetzt. Vorzugsweise wird Natrium-dodecylbenzolsulfonat verwendet. Der Anteil der Komponente beträgt 15 bis 22 Gew.-%, vorzugsweise 16 bis 20 Gew.-%. Die Gesamtmenge der Komponenten (a) + (b) soll 20 bis 30 Gew.-% betragen.

Die Komponente (c) leitet sich von Fettsäuren natürlichen oder synthetischen Ursprungs, vorzugsweise von natürlichen Fettsäuregemischen, wie Cocosfettsäuren (nach Abtrennung der Anteile mit weniger als 12 C-Atomen) ab. Geeignete Gemische können z.B. Laurin-, Myristin-, Palmitin-, Stearin- und Ölsäuren enthalten, jedoch soll der Anteil an gesättigen C↑₂-C↑₄-Fettsäuren wenigstens 50 Mol-% und vorzugsweise mindestens 60 Mol-% betragen. Die Fettsäuremonoethanolamide, die durch Umsetzung mit Monoethanolamin hergestellt werden, sollen kein freies Ethanolamin enthalten und im wesentlichen neutral reagieren. Es empfiehlt sich daher, gegebenenfalls noch vorhandene, alkalisch reagierende Bestandteile zu neutralisieren, vorzugsweise mit organischen Säuren, wie Essigsäure, Milchsäure, Glykolsäure, oder Citronensäure, so daß der pH-Wert des Mittels vorzugsweise 6,5 bis 7,5 beträgt. Der Anteil der Komponente (c) beträgt vorzugsweise 1 bis 3 Gew.-% und insbesondere 1,2 bis 2,5 Gew.-%.

Die Gesamtmenge der Komponenten (a) + (b) soll 20 bis 30 Gew.-%, vorzugsweise 23 bis 28 Gew.-% und das Gewichtsverhältnis der Komponenten (a) + (b) zu Komponente (c) soll vorzugsweise 4 : 1 bis 10 : 1 betragen.

Die Komponente (d) besteht aus einem Organopolysiloxan, das im Gemisch mit 1 bis 10 Gew.-%, bezogen auf Komponente (d), einer feinteiligen, vorzugsweise silanierten Kieselsäure sowie einem Emulgiermittel vorliegt, mit dem eine homogene Verteilung des Organopolysiloxans in Wasser bzw. dem wasserhaltigen Gemisch der Komponenten (a), (b) und (c) bewirkt wird. Brauchbar sind insbesondere Dimethylpolysiloxane, die im Gemisch mit silanierter Kieselsäure und nichtionogenen Emulgatoren vorliegen. Geeignete Emulgatoren sind z.B. Polyglykolether, die durch längerkettige Alkohole, Alkylphenole, Fettsäuren und Fettsäureamide substituiert sind. Auch höhermolekulare unsubstituierte Polyglykolether sowie Blockpolymere aus Polyethylenglykol und Polypropylenglykol sowie Gemische der vorgenannten Emulgatoren sind geeignet. Im allgemeinen sind die Gemische aus Dimethylpolysiloxan, Kieselsäure und Emulgator als bereits fertig konfektionierte Produkte im Handel.

Weitere fakultative Inhaltsstoffe (e) sind nichttensidische bzw. nicht alkalisch reagierende Waschmittelzusätze, wie Farb- und Duftstoffe, Konservierungsmittel, wie z.B. Formalin, Komplexierungsmittel für Schwermetallspuren, wie z.B. Ethylendiaminotetraacetat, niedermolekulare Carbon- bzw. Polycarbonsäuren zur Einstellung des pH-Wertes und Mittel zur Einstellung der Viskosität des wäßrigen Konzentrates, wie niedere Alkohole, Glycerin oder Glykolether und Neutralsalze, wie Natriumchlorid. Der Anteil dieser Bestandteile beträgt im einzelnen weniger als 1 Gew.-%, meist weniger als 0,5 Gew.- %. Ihre Gesamtmenge soll 5 Gew.-% nicht übersteigen.

Die zur Verwendung kommenden Waschmittel liegen als wäßrige, lagerstabile Konzentrate vor. In dieser Form lassen sie sich besonders leicht dosieren bzw. in der Waschlösung homogen verteilen. Sie können sowohl für das manuelle Waschen als auch zum Waschen in der Waschmaschine eingesetzt werden, wobei das maschinelle Waschen bevorzugt ist, zumal die Konzeption des Mittels für diesen Einsatzzweck besonders abgestimmt ist. Die Mittel eignen sich zum Waschen hochempfindlicher Textilien, insbesondere Wirkwaren aus Wolle und Seide, einschließlich empfindlicher Angorawolle. Diese Textilien werden bei Erzielung eines sehr guten Reinigungsergebnisses nicht hart, sondern behalten nicht nur bei der Handwäsche, sondern auch beim Waschen in Waschmaschinen (Waschautomaten) im sogenannten Wollwaschprogrämm ihre natürliche Flauschigkeit und ihren leichten und lockeren Griff.

Gegenstand der Erfindung ist somit auch ein Verfahren zum schonenden Waschen von Wolltextilien in Trommelwaschmaschinen bei geringer mechanischer Bearbeitung des Waschgutes in einem Temperaturbereich von 20°C bis 40°C und einem Flottenverhältnis (kg Waschgut pro Liter Waschlauge) von 1 : 20 bis 1 : 40, das dadurch gekennzeichnet ist, daß man 2 bis 6 g/I eines einen pH-Wert von 6,5 bis 7,5 aufweisenden flüssigen Waschmittels der folgenden Zusammensetzung anwendet:
(a) 5 bis 15 Gew.-% Alkylglykolethersulfat-Natriumsalz aus primären C₁₂-C₁₈-Alkoholen mit durchschnittlich 1 bis 3 Ethylenglykolethergruppen,
(b) 15 bis 22 Gew.-% Natrium-alkylbenzolsulfonat mit linearer, 10 bis 14 C-Atome aufweisender Alkylkette,
(c) 0,5 bis 5 Gew.-% Fettsäuremonoethanolamid aus C₁₂-C₁₈-Fettsäuren, deren Anteil an gesättigten C₁₂-C₁₄-Fettsäuren wenigstens 50 Mol-% beträgt,
(d) 0,05 bis 0,5 Gew.-% an emulgiertem Silikonentschäumer, bestehend aus einem Gemisch eines Organopolysiloxans, 1 bis 10 Gew.-%, bezogen auf die Komponente (d) einer feinteiligen, vorzugsweise silanierten Kieselsäure und eines Emulgiermittels,
(e) 0 bis 5 Gew.-% an nichtoberflächenaktiven Waschmittelzusätzen,
(f) Rest Wasser,
   wobei die Gesamtmenge der Komponenten (a) + (b) 20 bis 30 Gew.-% und das Gewichtsverhältnis der Komponenten (a) + (b) zu Komponente (c) 4 : 1 bis 25 : 1 beträgt.

Die mechanische Bearbeitung des Textilgutes in der Waschmaschine soll bei hohem Flottenstand vergleichsweise gering sein, was bei Waschautomaten mit speziellen Wollwaschprogrammen im allgemeinen gewährleistet ist. Die Waschtemperatur beträgt vorzugsweise 25 bis 35°C und das Flottenverhältnis vorzugsweise 1 : 25 bis 1 : 50. Schaumprobleme, d.h. ein Überschäumen der Waschlösung bzw. ein starkes Nachschäumen bei dem Nachspülen mit Wasser, treten nicht auf.

### Beispiele

### Beispiel 1

Eine Lösung von 10 kg Natrium-alkylglykolethersulfat (2 Ethylenglykolethergruppen, Cocosalkylreste, Kettenlänge 55% C₁₂, 22% C₁₄, 11 % C₁₆ und 12% C₁₈) und 16 kg Natrium-dodecylbenzolsulfonat in 66,1 kg Wasser wurde auf 85°C erwärmt. Nach Zusatz von 1,5 kg Cocosfettsäuremonoethanolamid, 3 kg Triethylenglykol und 1 kg Glykoldistearat (Trübungsmittel mit Perlglanzeffekt) und Homogenisieren wurden nach Kühlen der Lösung auf 30°C 1,4 kg einer 20gew.%igen wäßrigen Silikonentschäumeremulsion zugesetzt (Polymekon⁰ WM 20 der Firma Goldschmidt, Essen, Bundesrepublik Deutschland), was einem Zusatz von 280 g reinem wasserfreiem Silikonentschäumer entspricht. In gleicher Weise können auch 2,8 kg Entschäumer-Emulsion DB 110 A der DOW-CORNING, USA (Aktivstoffgehalt 10 Gew.-%) verwendet werden. Nach Zusatz von 100 g 30%iger Formalinlösung (Konservierungsmittel) und 800 g Parfümöl wurde die Lösung mit 100 g Citronensäure auf einen pH-Wert von 7 eingestellt. Der Wassergehalt des fertigen Flüssigwaschmittels betrug insgesamt 67,3 Gew.-%. Die Lösung war lager- und kältebeständig.

### Beispiel 2

In der in Beispiel 1 beschriebenen Weise wurde eine stabile wäßrige Lösung der folgenden Komponenten hergestellt (in Gew.-%):
10,0% Na-Cocosalkyl-diglykolethersulfat,
2,0% Cocosfettsäuremonoethanolamid,
18,0% Na-dodecylbenzolsulfonat,
1,5% Entschäumeremulsion (DB 110 A),
3,0% Triethylenglykol,
0,1% EDTA-Na,
0,5% Glycerinmonostearat,
0,1% Formalin-Lösung,
0,1% Citronensäure,
Rest Wasser;
pH-Wert 7.

Die Produkte wurden an Pullovern aus 50% Angorawolle und 50% Lammwolle unter den folgenden Bedingungen getestet:

Die Waschbehandlung in der Waschmaschine wurde in einem Waschautomaten des Handels mit horizontal gelagerter Trommel unter Anwendung des Wollwaschprogramms durchgeführt. Die Schaumentwicklung war mäßig, d.h. der Freiraum über dem Flüssigkeitsniveau war etwa zur Hälfte mit Schaum gefüllt. Ein Nachschäumen während des Nachspülens war im 1. Spülgang sehr gering und trat im zweiten und dritten Nachspülgang nicht auf.

Für die Weichheit und den Verfilzungsgrad nach 5 Wäschen wurden folgende Noten vergeben:
Note 1: sehr weich, keine Verfilzung;
Note 2: weich, leichte Verfilzung;
Note 3: mäßig weich, deutliche Verfitzung.

Für das an standardisierten Testanschmutzungen geprüfte Reinigungsergebnis, bezogen auf gleiche Tensid-Anwendungskonzentration, wurden ebenfalls 3 Bewertungen vergeben:
Note 1: sehr gut;
Note 2: gut;
Note 3: befriedigend.

Die Prüfung auf Wollsiegelqualität erfolgte nach der vom Internationalen Woll-Sekretariat herausgegebenen Testmethode (Prüfmethode Nr. 240). Das Zeichen « + » bedeutet Wollsiegel-Qualität. Zum Vergleich wurden 4 Wollwaschmittel des Handels herangezogen.

Mittel 1 enthielt 19% nichtionisches Tensid (Fettalkoholpolyglykolether) und 4% Dimethylditalgalkylammoniumchlorid.

Mittel II enthielt 23,5% nichtionisches Tensid (Fettalkoholpolyglykolether) und 2,5% quartäres Ammoniumsalz (Weichmacher).

Mittel III enthielt 15% Alkylbenzolsulfonatund 7% nichtionisches Tensid (Fettalkoholpolyglykoletherl.

Mittel IV enthielt 12,5% Alkylbenzolsulfonat, 7,5% Fettalkoholdiglykolethersulfat, 1 % Fettsäurediethanolamid und 1 % eines ampholytischen Tensids neben geringen Mengen Natriumpyrophosphat.

Die Ergebnisse sind in der folgenden Tabelle zusammengestellt:

## Patentansprüche

1. Verwendung eines flüssigen, von anorganischen Gerüstsalzen und optischen Aufhellern freien, einen pH-Wert von 6 bis 8 aufweisenden Mittels der Zusammensetzung:
(a) 5 bis 15 Gew.-% Alkylglykolethersulfat-Natriumsatz aus primären C₁₂-C₁₈-Alkoholen mit durchschnittlich 1 bis 3 Ethylenglykolethergruppen,
(b) 15 bis 22 Gew.-% Natrium-alkylbenzolsulfonat mit linearer, 10 bis 14 C-Atome aufweisender Alkylkette,
(c) 0,5 bis 5 Gew.-% Fettsäuremonoethanolamid aus C12-C1B-Fettsäuren, deren Anteil an gesättigten C₁₂-C₁₄-Fettsäuren wenigstens 50 Mol-% beträgt,
(d) 0,05 bis 0,5 Gew.-% an emulgiertem Silikonentschäumer, bestehend aus einem Gemisch eines Organopolysiloxans, 1 bis 10 Gew.-%, bezogen auf die Komponente (d) einer feinteiligen, vorzugsweise silanierten Kieselsäure und eines Emulgiermittels,
(e) 0 bis 5 Gew.-% an nichtoberflächenaktiven Waschmittelzusätzen,
(f) Rest Wasser,
wobei die Gesamtmenge der Komponenten (a) + (b) 20 bis 30 Gew.-% und das Gewichtsverhältnis der Komponenten (a) + (b) zu Komponente (c) 4 : 1 bis 25: 1 beträgt, als Waschmittel für Textilien aus Wolle und Seide.

2. Verwendung eines Mittels nach Anspruch 1, worin der Anteil der Komponente (a) 7 bis 13 Gew.-% und der Komponente (b) 16 bis 20 Gew.-% beträgt.

3. Verwendung eines Mittels nach Anspruch 1, worin das Gewichtsverhältnis der Komponenten (a) + (b) zu (c) 10 : 1 bis 20 : 1 beträgt.

4. Verfahren zum schonenden Waschen von Wolltextilien in Trommelwaschmaschinen bei geringer mechanischer Bearbeitung des Waschgutes in einem Temperaturbereich von 20°C bis 40°C und einem Flottenverhältnis (kg Waschgut pro Liter Waschlauge) von 1 : 20 bis 1 : 40, dadurch gekennzeichnet, daß man 2 bis 6 g/I eines einen pH-Wert von 6,5 bis 7,5 aufweisenden flüssigen Waschmittels der folgenden Zusammensetzung anwendet:
(a) 5 bis 15 Gew.-% Alkylglykolethersulfat-Natriumsalz aus primären C₁₂-C₁₈-Alkoholen mit durchschnittlich 1 bis 3 Ethylenglykolethergruppen,
(b) 15 bis 22 Gew.-% Natrium-alkylbenzolsulfonat mit linearer, 10 bis 14 C-Atome aufweisender Alkylkette,
(c) 0,5 bis 5 Gew.-% Fettsäuremonoethanolamid aus C₁₂-C₁₈-Fettsäuren, deren Anteil an gesättigten C₁₂-C₁₄-Fettsäuren wenigstens 50 Mol-% beträgt,
(d) 0,05 bis 0,5 Gew.-% an emulgiertem Silikonentschäumer, bestehend aus einem Gemisch eines Organopolysiloxans, 1 bis 10 Gew.-%, bezogen auf die Komponente (d) einer feinteiligen, vorzugsweise silanierten Kieselsäure und eines Emulgiermittels,
(e) 0 bis 5 Gew.-% an nichtoberflächenaktiven Waschmittelzusätzen,
(f) Rest Wasser,
wobei die Gesamtmenge der Komponenten (a) + (b) 20 bis 30 Gew.-% und das Gewichtsverhältnis der Komponenten (a) + (b) zu Komponente (c) 4 : 1 bis 25 : 1 beträgt.

## Claims

1. The use of a liquid detergent which is free from inorganic builder salts and optical brighteners and which has a pH value of from 6 to 8, consisting of:
(a) from 5 to 15% by weight of the alkyl glycolether sulfate sodium salt of primary C₁₂-₁₈ alcohols containing on average from 1 to 3 ethylene glycolether groups,
(b) from 15 to 22% by weight of sodium alkyl benzenesulfonate having a linear C₁₀-₁₄ alkyl chain,
(c) from 0.5 to 5% by weight of a fatty acid monoethanolamide of C₁₂-₁₈ fatty acids of which the content of saturared C₁₂₋₁₄fatty acids amounts to at least 50 mol-%,
(d) from 0.05 to 0.5% by weight of emulsified silicone foam inhibitor consisting of a mixture of an organopolysiloxane, 1 to 10% by weight, based on component (d), of a finely divided, preferably silanized silica and an emulsifier,
(e) from 0 to 5% by weight of non-surface active detergent additives,
(f) balance water,
the total quantity of components (a) + (b) amounting to between 20 and 30% by weight and the ratio by weight of components (a) + (b) to component (c) being from 4: 1 to 25: 1, as a detergent for woollen and silk fabrics.

2. The use of a detergent as claimed in claim 1 in which the content of component (a) is from 7 to 13% by weight and the content of component (b) from 16 to 20% by weight.

3. The use of a detergent as claimed in claim 1 in which the ratio by weight of components (a) + (b) to (c) is from 10 : 1 to 20 : 1.

4. A process for the gentle washing of woollen fabrics in tumbler-type washing machines with minimal mechanical treatment of the washing at a temperature in the range from 20 to 40°C and with a liquor ratio (kg of washing per liter of wash liquor) of from 1 : 20 to 1 : 40, characterized in that from 2 to 6 g/I of a liquid detergent having a pH value of from 6.5 to 7.5 for the following composition:
(a) from 5 to 15% by weight of the alkyl glycolether sulfate sodium salt of primary C₁₂-₁₈ alcohols containing on average from 1 to 3 ethylene glycolether groups,
(b) from 15 to 22% by weight of sodium alkyl benzenesulfonate having a linear Cᵢo-₁₄ alkyl chain,
(c) from 0.5 to 5% by weight of a fatty acid monoethanolamide of C₁₂₋₁₈ fatty acids of which the content of saturared C₁₂-₁₄ fatty acids amounts to at least 50 mol-%,
(d) from 0.05 to 0.5% by weight of emulsified silicone foam inhibitor consisting of a mixture of an organopolysiloxane, 1 to 10% by weight, based on component (d), of a finely divided, preferably silanized silica and an emulsifier,
(e) from 0 to 5% by weight of non-surface active detergent additives,
(f) balance water,
the total quantity of components (a) + (b) amounting to between 20 and 30% by weight and the ratio by weight of components (a) + (b) to component (c) being from 4 : 1 to 25 : 1, are used.

## Revendications

1. Utilisation d'un agent liquide, dépourvu de sels de structuration minéraux et d'éclaircissants optiques, possédant une valeur de pH de 6 à 8, de composition:
(a) 5 à 15% en poids de sel de sodium d'alcoylgly- col éther sulfate à base d'alcools primaires en C₁₂-C₁₈ ayant en moyenne 1 à 3 groupes éthylèneglycol éther,
(b) 15 à 22% en poids de sel de sodium d'alcoyl- benzène sulfonate ayant une chaîne alcoyle linéaire possédant de 10 à 14 atomes de carbone,
(c) 0,5 à 5% en poids de monoéthanolamide d'acides gras dont la fraction en acides gras saturés en C₁₂ à C₁₄ s'élève au moins à 50 mol %,
(d) 0,05 à 0,5% en poids d'un agent démoussant à base de silicone émulsionné qui se compose d'un mélange d'un organopolysiloxane, 1 à 10% en poids rapporté au composant (d) d'un acide silicique finement divisé, de préférence silanisé et un agent émulsionnant,
(e) 0 à 5% en poids d'additifs au détergent non tensio-actifs,
(f) le reste de l'eau,
pour lequel la quantité totale des composants (a) + (b) s'élève à 20 à 30% en poids et le rapport pondéral des composants (a) + (b) par rapport au composant (c) s'élève à 4 : 1 à 25 : 1, comme détergent pour des matières textiles en laine et en soie.

2. Utilisation d'un agent selon la revendication 1 dans lequel la quantité du composant (a) s'élève à 7 à 13% en poids et celle du composant (b) de 16 à 20% en poids.

3. Utilisation d'un agent selon la revendication 1 dans lequel le rapport pondéral des composants (a)+(b) à (c) s'élève à 10 : 1 à 20 : 1.

4. Procédé pour le lavage ménagé des matières textiles en laine dans des machines à laver à tambour avec travail mécanique faible du matériau à laver dans une zone de température de 20 à 40°C et un rapport de liquide (kg de matériau à laver par litre de lessive de lavage) de 1 : 20 à 1 : 40, caractérisé en ce que l'on utilise 2 à 6 g/I d'un détergent liquide possédant un pH de 6,5 à 7,5 et ayant la composition suivante:
(a) 5 à 15% en poids de sel de sodium d'alcoylgly- col éther sulfate à base d'alcools primaires en C₁₂-C₁₈ avec une moyenne de 1 à 3 groupes éthylèneglycol éther,
(b) 15 à 22% en poids d'alcoylbenzène sulfonate de sodium avec une chaîne alcoyle linéaire possédant de 10 à 14 atomes de carbone,
(c) 0,5 à 5% en poids de monoéthanolamide d'acides gras à base d'acides gras en C₁₂ - C₁₈ dont le pourcentage en acides gras saturés sélève au moins à 50 mol %,
(d) 0,05 à 0,5% en poids d'un agent démoussant émulsionné, se composant d'un mélange d'un organopolysiloxane, 1 à 10% en poids rapporté au composant (d) d'un acide silicique finement divisé, de préférence silanisé et d'un agent émulsionnant,
(e) 0 à 5% en poids d'additifs de détergents non tensio-actifs,
(f) le reste de l'eau,
pour lequel la quantité totale des composants (a) + (b) s'élève à 20 à 30% en poids et le rapport pondéral des composants (a) + (b) au composant (c) s'élève à 4 : 1 à 25 : 1.
